# FASCICULE DE BREVET EUROPEEN

(11) **EP 3 938 142 B1**
(45) Date de publication et mention de la délivrance du brevet: **18.01.2023**
(21) Numéro de dépôt: 20708123.3
(22) Date de dépôt: 10.03.2020
(51) Int. Cl.: B24B 9/14

(54) **PROCÉDÉ POUR ASSISTER UN UTILISATEUR À L'APPLICATION D'UNE VIGNETTE ADHÉSIVE SUR UNE FACE D'UNE LENTILLE OPHTALMIQUE AVEC UN CONTOUR INITIAL AVANT UNE OPÉRATION DE DÉBORDAGE ET DISPOSITIF DE MISE EN OEUVRE DU PROCÉDÉ**
HILFSVERFAHREN FÜR EINEN BENUTZER ZUR AUFBRINGUNG EINER KLEBEVIGNETTE AUF EINE SEITE EINER KONTAKTLINSE MIT EINER ANFÄNGLICHEN KONTUR VOR EINER EDGING-OPERATION, UND VORRICHTUNG ZUR UMSETZUNG DIESES VERFAHRENS
METHOD FOR ASSISTING A USER IN THE APPLICATION OF AN ADHESIVE LABEL TO A SURFACE OF AN OPHTHALMIC LENS WITH AN INITIAL CONTOUR BEFORE AN EDGING OPERATION AND DEVICE FOR IMPLEMENTING THE METHOD

(30) Priorité: 15.03.2019 EP 19305319
(43) Date de publication de la demande: 19.01.2022
(73) Titulaire: ESSILOR INTERNATIONAL, 94220 Charenton-Le-Pont (FR)
(72) Inventeur: AKBAL, Jean René, 94220 CHARETON LE PONT (FR); AMEURLAIN, Hugues, 94220 CHARENTON LE PONT (FR); JAMET, Nicolas, 94220 CHARENTON LE PONT (FR); SCODELLARO, Laurence, 94220 CHARENTON LE PONT (FR)
(74) Mandataire: Croonenbroek, Thomas Jakob
(86) Numéro de dépôt international: PCT/EP2020/056372
(87) Numéro de publication internationale: WO 2020/187651

(56) Documents cités:
- WO-A1-2016/012721
- FR-A1- 2 878 976

## Description

### DOMAINE TECHNIQUE

La présente invention concerne un procédé pour assister un utilisateur à l'application d'une vignette adhésive sur une face d'une lentille ophtalmique avec un contour initial avant une opération de débordage et un dispositif de mise en œuvre du procédé.

### ETAT DE L'ART

La présente invention se rapporte au domaine du débordage des verres ou lentilles, tout particulièrement des verres ou lentilles ophtalmiques.

Une lentille ophtalmique résulte d'une succession d'opérations de moulage et/ou de surfaçage / polissage qui déterminent la géométrie des deux surfaces optiques convexe et concave dudit verre, puis des traitements de surface appropriés.

La dernière étape de finition d'une lentille ophtalmique est une opération de débordage qui consiste à usiner la tranche ou périphérie de la lentille de façon à la conformer aux dimensions requises pour adapter la lentille à une monture de lunette dans laquelle il est destiné à prendre place.

Le débordage, également appelé détourage, est réalisé généralement sur une meuleuse comprenant des meules diamantées qui effectuent l'usinage tel que défini ci-dessus.

A cet effet, la lentille est maintenue, lors de cette opération, par des organes de blocage intervenant axialement, par rapport à l'axe optique de la lentille.

Le mouvement relatif de la lentille par rapport à la meule est contrôlé, généralement numériquement, afin de réaliser la forme souhaitée de façon très précise.

On comprend donc qu'il est tout à fait impératif que la lentille soit fermement maintenue lors de ce mouvement. En effet, tout défaut de blocage peut se traduire en un défaut d'usinage et du contour final, ce qui peut avoir pour conséquence que la lentille usinée ne peut pas être montée dans la monture de lunette à laquelle elle est dédiée.

Pour cela, avant l'opération de débordage, on effectue une opération de glantage de la lentille, c'est à dire que l'on vient positionner sur la surface convexe de la lentille un moyen de maintien également appelé un gland. Ce gland est collé sur la lentille par l'intermédiaire d'un adhésif double face appelé pad disposé sur la surface du gland. Un positionnement d'un gland sur une surface d'une lentille par un adhésif double face est connu e.g. du document WO2016 012721 A1, de telle façon qu'après avoir extrait une lentille de référence de sa monture, l'opticien fixe le gland de blocage sur la lentille de référence au moyen d'un autocollant double-face, en prenant soin que l'axe d'un pion passe par le centre de la lentille de référence. Des marquages prévus sur la lentille et sur le gland de blocage pour identifier le centre et l'axe du pion permettent de faciliter cette opération.

La lentille ainsi équipée est positionnée sur l'un des organes axiaux de blocage précités, le second organe de blocage axial venant alors serrer la lentille sur sa face concave par l'intermédiaire d'une butée, généralement en élastomère.

Lors de l'usinage, un effort de couple tangentiel est généré sur la lentille, ce qui peut engendrer une rotation de la lentille par rapport au gland si le dispositif de maintien du verre n'est pas assez efficace. Ce phénomène est à éviter car la bonne disposition axiale de la lentille (bon axage) dans la monture est essentielle pour les lentilles traitant l'astigmatisme et / ou la presbytie.

Pour éviter ce phénomène de désaxage sur les lentilles glissantes, et en particulier sur les lentilles comportant en surface un traitement de surface (topcoat en anglais pour l'homme de l'art) anti-salissure, généralement hydrophobe ou oléophobe, une vignette adhésive également appelé sticker ou patin de maintien, par exemple un adhésif simple, est disposée entre l'ensemble formé par le gland et le pad d'une part et la surface convexe de la lentille d'autre part. Cette vignette adhésive est donc différente et à ne pas confondre avec le pad formant une surface adhésive du gland lui-même. Généralement les glands de maintien son pré-équipés de tels pads.

Cependant, cette vignette adhésive est généralement apposée sur la surface convexe de la lentille à la main et sa position optimale doit dépendre de la forme et de la position du centre de la lentille ophtalmique finie, c'est-à-dire ayant le contour final pour être montée dans une monture adaptée, choisie par un porteur final.

Or, un mauvais positionnement de la vignette adhésive peut avoir des conséquences négatives :
- Le collage de la vignette adhésive au mauvais endroit peut faire que la vignette adhésive sorte de la forme finale après taillage et peut avoir pour conséquence :
- Un contact de la vignette adhésive avec les outils de débordage pouvant engendrer une usure ou une casse des dits outils, en particulier lors de l'usage d'une fraise ou d'un foret.
- Un décollement de la vignette adhésive durant le débordage, ou une non découpe de la vignette adhésive dépassant du contour final, entrainant une infiltration d'eau sous la vignette adhésive pendant le débordage, ce qui peut engendrer une perte totale d'adhésion de la vignette.
- Si la vignette n'est de plus pas située assez exactement à l'emplacement de blocage du gland, certaines zones du pad peuvent être en contact direct avec la lentille, conduisant à un maintien moins robuste de la lentille dans les organes de maintien.

Or, cette opération de collage de la vignette adhésive est difficile pour un opérateur qui ne connaît pas à priori la forme finale de la lentille ophtalmique et donc la position où le gland devrait préférentiellement bloquer la lentille avant l'opération de débordage et donc la position, voir l'orientation dans le cas d'une vignette non-circulaire.

La présente invention propose une solution simple, efficace et économique à ce problème.

### EXPOSE DE L'INVENTION

A cet effet, l'invention a pour objet un procédé pour assister un utilisateur à l'application d'une vignette adhésive sur une face d'une lentille ophtalmique avec un contour initial avant débordage comprenant :
- le maintien de la lentille ophtalmique avec son contour initial par un support,
- la détermination à partir de données géométriques du contour final à réaliser de la lentille ophtalmique d'un positionnement du contour final à l'intérieur du contour initial de la lentille ophtalmique,
- la formation d'une aide visuelle pour l'utilisateur lui permettant d'appliquer la vignette adhésive sur la lentille ophtalmique avec son contour initial avant débordage de sorte que la vignette adhésive puisse être appliquée à l'intérieur du contour final.

Grâce à l'invention, la vignette adhésive (ou patin de maintien) peut être positionnée de façon précise sans risque d'entrer en contact avec les outils de débordage lors de la taille de la lentille pour obtenir sa forme finale.

L'invention peut en outre comprendre un ou plusieurs des aspects suivants pris seuls ou en combinaison :

Le procédé peut comprendre en plus la détermination à l'intérieur dudit positionnement du contour final d'une position théorique du gland de blocage pour bloquer la lentille ophtalmique avant débordage, et l'aide visuelle correspond à une zone centrée sur la position théorique du gland de blocage lors de l'opération de débordage et adaptée pour indiquer cette position.

L'aide visuelle possède par exemple une forme permettant d'indiquer une orientation et un centrage de la vignette adhésive à appliquer en particulier au cas où la vignette adhésive possède un contour non circulaire.

L'aide visuelle possède notamment une forme correspondant au contour de la vignette adhésive à apposer.

Dans le cas spécifique où la vignette adhésive possède par exemple un contour elliptique non circulaire, l'aide visuelle indique l'orientation de la vignette adhésive à apposer correspondant à l'orientation du gland de blocage lors de l'opération de débordage.

Selon un exemple de réalisation, l'étape de formation d'une aide visuelle peut comprendre la formation d'une image d'aide visuelle. Il s'agit donc d'une aide visuelle immatérielle, non intrusif et sans contact qui ne risque pas d'abîmer la lentille ophtalmique.

Le procédé comprend par exemple la capture avec une caméra en temps réel des images de la lentille ophtalmique avec son contour initial, maintenu par le support et l'affichage en temps réel de ces images sur un écran de visualisation en superposant à ces images prises l'aide visuelle ou en incrustant dans ces images prises l'aide visuelle..

Un affichage du contour final de la lentille ophtalmique superposé aux dites images peut également être réalisé.

Selon un autre mode de réalisation la formation d'une image d'aide visuelle comprend la projection d'une image d'une aide visuelle sur la lentille ophtalmique, en particulier avec un laser ou un projecteur d'images.

L'invention concerne également un procédé de débordage d'une lentille ophtalmique comprenant
- la fourniture d'une lentille ophtalmique,
- la fourniture d'un gland,
- la fourniture d'une vignette adhésive,
- la formation d'une aide visuelle pour assister un utilisateur à l'application d'une vignette adhésive sur une face d'une lentille ophtalmique avec un contour initial selon un procédé tel que décrit ci-dessus, comprenant de plus
- le marouflage de la vignette adhésive sur la lentille ophtalmique avec son contour initial avant débordage sensiblement centrée et orientée en fonction de l'aide visuelle,
- la fixation du gland sur la vignette adhésive, ainsi que
- le débordage de la lentille ophtalmique maintenue au moyen dudit gland dans une machine de détourage.

L'invention concerne aussi un dispositif de mise en œuvre d'un procédé tel que décrit ci-dessus, comprenant
- un support pour maintenir la lentille ophtalmique avec son contour initial,
- une unité de traitement configurée pour déterminer à partir de données géométriques du contour final à réaliser de la lentille ophtalmique un positionnement du contour final à l'intérieur du contour initial de la lentille ophtalmique,
- une unité de formation d'une aide visuelle commandée par l'unité de traitement et configurée pour permettre à un utilisateur d'appliquer la vignette adhésive sur la lentille ophtalmique avec un contour initial avant débordage de sorte que la vignette adhésive puisse être appliquée à l'intérieur du contour final.

L'unité de traitement est par exemple configurée pour déterminer à l'intérieur du positionnement du contour final la position théorique d'un gland de blocage pour bloquer la lentille ophtalmique lors de l'opération de débordage, et l'unité de formation de l'aide visuelle est configurée pour former une aide visuelle centrée sur la position d'un gland de blocage, et adaptée pour indiquer cette position.

L'aide visuelle peut avoir une forme correspondant à un contour de la vignette adhésive.

L'unité de formation de l'aide visuelle possède par exemple une forme configurée pour permettre d'indiquer une orientation et un centrage de la vignette adhésive à appliquer, au cas où la vignette adhésive posséderait un contour non circulaire.

Le dispositif comprend par exemple une caméra configurée pour prendre en temps réel des images de la lentille ophtalmique avec son contour initial maintenu par le support et l'unité de formation de l'aide visuelle comprend un écran de visualisation configuré pour un affichage en temps réel des images en y superposant l'aide visuelle ou en incrustant dans ces images prises l'aide visuelle.

L'unité de formation de l'aide visuelle est notamment configurée pour un affichage de la zone correspondant à la position du contour final de la lentille ophtalmique superposé aux dites images.

D'autres caractéristiques et avantages de l'invention ressortiront de la description suivante, donnée à titre d'exemple et sans caractère limitatif, en regard des dessins annexés sur lesquels :
[Fig.1] est un exemple d'une lentille ophtalmique sur lequel une vignette adhésive a été déposée avec un gland de blocage.
[Fig.2] est une vue générale en perspective d'un exemple de réalisation d'un dispositif centreur- bloqueur pour la mise ne œuvre d'un procédé selon l'invention ;
[Fig.3] est un schéma optique simplifié du dispositif de la figure 2 ;
[Fig.4] est un schéma synoptique d'un exemple du procédé selon l'invention,
[Fig.5] est un exemple d'un premier écran affiché par le dispositif centreur - bloqueur ;
[Fig.6] est un exemple d'un second écran affiché par le dispositif centreur - bloqueur ;
[Fig.7] est un exemple d'un troisième écran affiché par le dispositif centreur - bloqueur.

### DESCRIPTION DETAILLEE

Sur toutes les figures, les éléments ayant des fonctions identiques portent les mêmes numéros de référence.

Les réalisations suivantes sont des exemples. Bien que la description se réfère à un ou plusieurs modes de réalisation, ceci ne signifie pas nécessairement que chaque référence concerne le même mode de réalisation, ou que les caractéristiques s'appliquent seulement à un seul mode de réalisation. De simples caractéristiques de différents modes de réalisation peuvent également être combinées ou interchangées pour fournir d'autres réalisations.

Sur la figure 1 est représenté le résultat du montage devant être réalisé en particulier par un opérateur avant une opération de débordage à l'aide du procédé et du dispositif selon l'invention. Sur la figure 1 est représentée une lentille ophtalmique 103 avec son contour initial 400. Sur cette lentille ophtalmique a été apposée, sur sa surface convexe 401, une vignette adhésive 150 ainsi qu'un gland de blocage 152.

Pour y parvenir, on a représenté sur la figure 2 schématiquement un mode de réalisation d'un dispositif centreur-bloqueur 100 selon l'invention permettant d'assister un utilisateur à l'application d'une vignette adhésive 150 sur une face d'une lentille ophtalmique 103 avant l'opération de débordage.

On peut préciser que la vignette adhésive 150 est par exemple autocollante double face, par exemple des adhésifs de type Rikipad Z-6018 distribués par VIGteQnos ^{©}.

Ce dispositif centreur-bloqueur 100 comporte en particulier un pupitre de travail 101 sur lequel est disposé un mécanisme de centrage 102 d'une lentille ophtalmique 103. Il peut s'agir d'une lentille unifocale, bifocale, trifocale ou encore d'une lentille ophtalmique à addition progressive de puissance, aussi communément appelée lentille progressive.

Dans la présente demande, les termes " verre " ou lentille ophtalmique désignent un substrat en verre organique ou minéral, traité ou non, selon qu'il comporte un ou plusieurs revêtements de nature diverse ou qu'il reste nu.

Dans le cas présent, il s'agit d'une lentille ophtalmique avant détourage ou débordage avec un contour initial circulaire 400, par exemple avec un diamètre de 80mm. La lentille ophtalmique 103 peut avoir subie un ou plusieurs traitements de surface,

Les lentilles ophtalmiques plus particulièrement concernées par la présente invention sont des verres qui comportent un revêtement de surface hydrophobe et/ou oléophobe et préférentiellement des verres comportant à la fois un revêtement de surface hydrophobe et/ou oléophobe déposé sur un revêtement anti-reflets mono ou multicouche, préférentiellement sur les deux faces optiques desdites lentille ophtalmique.

En effet, les revêtements hydrophobes et/ou oléophobes sont généralement appliqués sur des verres comportant un revêtement anti-reflets, en particulier en matière minérale, afin de réduire leur tendance marquée à la salissure, par exemple vis-à-vis des dépôts graisseux.

Comme indiqué précédemment, les revêtements hydrophobes et/ou oléophobes sont obtenus par application, sur la surface du revêtement anti-reflets, de composés diminuant l'énergie de surface du verre ce qui implique généralement que l'application direct d'un gland de blocage sur la lentille ophtalmique pour le débordage ne permet pas un maintien suffisant.

La vignette adhésive 150 a notamment pour fonction d'élever l'énergie de surface perçue par le gland de blocage de façon temporaire lors du débordage permettant ainsi un maintien efficace lors d'une opération de débordage ou de détourage. En particulier la vignette adhésive 150, ayant une surface de contact avec la lentille ophtalmique 103 beaucoup plus importante que le gland de blocage 152, a quant à elle une adhérence en glissement avec la surface de la lentille 103 plus importante que celle possible au gland de blocage 152, et en particulier une adhérence augmentée lors de l'application d'un effort tangentiel tel que celui appliqué lors du débordage. Par ailleurs, la vignette adhésive 150 a généralement une adhérence, en arrachement, plus faible que celle du pad du gland de blocage 152, afin de pouvoir être retirée de la surface de la lentille ophtalmique 103 suite au débordage.

Le dispositif centreur-bloqueur 100 comporte en outre un écran de visualisation 105 fixé sur le bâti 104 de manière à être orienté pour être visible de l'utilisateur travaillant au pupitre de travail 101.

Le mécanisme de centrage 102 du pupitre de travail 101 comporte ici par exemple un jeu de trois mors 114 à serrage concentrique portés chacun par un bras 115 pivotant autour d'un axe (non visible sur la figure 2) fixe par rapport au pupitre de travail 101. Les bras sont agencés de manière que leur rotation conjointe autour de leur axe respectif permet le rapprochement des trois mors 114.

Le serrage des mors 114 est commandé par un moteur 117 dont l'axe est solidaire d'un pignon 118 engrenant sur une couronne 119 adaptée à entraîner les bras 115 en rotation autour de leur axe.

Les bras 115 comportent en effet chacun une portion dentée semi- circulaire (non représentée) engrenant avec la périphérie externe de la couronne 119.

La rotation du pignon 118, sous l'action du moteur 117, entraîne ainsi en rotation la couronne 119 pour provoquer le serrage ou le desserrage des mors 114, en fonction du sens dans lequel est entraînée la couronne 119. Un codeur incrémental, par exemple un codeur rotatif, permet au moteur 117 de connaître la position de la couronne 119.

L'ensemble formé par les bras 115 portant les mors 114, et par la couronne 119 est disposé au-dessus d'une plaque support 121 adaptée à laisser passer la lumière.

Par ailleurs, comme le montre la figure 2, le dispositif centreur-bloqueur 100 comporte un bras de positionnement 106, préférentiellement automatisé, relié au bâti 104, et adapté à prendre à l'aide d'une pince par exemple un gland de blocage 152 disposé sur un réceptacle 107 et à venir le déposer à un emplacement déterminé par calcul sur la face avant de ladite lentille ophtalmique 103, et en particulier sur la face avant recouverte de la vignette adhésive 150 susmentionnée.

Dans cette optique, le dispositif centreur-bloqueur 100 est configuré pour détecter la position d'un repère de centrage et/ou d'axage de la lentille ophtalmique 103.

Pour cela, comme le montre schématiquement la figure 3, le dispositif centreur-bloqueur 101 comprend avantageusement :
- un support de la lentille ophtalmique 103,
- de part et d'autre dudit support, d'une part, des moyens d'éclairement de la lentille ophtalmique 103 installée sur ledit moyen d'accueil et, d'autre part
- des moyens d'acquisition et d'analyse de la lumière transmise par ladite lentille ophtalmique 103.

Le support est constitué ici par exemple par une plaque support 121 transparente à la lumière et/ou par le mécanisme de centrage 102.

Selon l'exemple représenté, les moyens d'éclairement comprennent en particulier une source de lumière S qui émet un faisceau lumineux divergent 1 en direction d'un système de renvoi comportant un miroir 126 incliné à 45° et une lentille convergente 123 adaptée à former un flux lumineux 2 à rayons parallèles en direction de la lentille ophtalmique 103 déposée sur la plaque support 121 avec sa face avant, pourvue du ou des repères de centrage et/ou d'axage, tournée vers ladite lentille convergente 123.

Les moyens d'acquisition et d'analyse comprennent ici une caméra numérique C, des moyens de traitement d'image 200 configurés pour traiter le signal obtenu en sortie de la caméra numérique C et des moyens d'affichage du signal traité constitué notamment par l'écran de visualisation 105. Lesdits moyens d'acquisition et d'analyse comprennent entre la plaque support 121 et la caméra numérique C un système optique de renvoi du faisceau lumineux transmis par et autour de la lentille ophtalmique 103 comportant notamment une plaque dépolie 122 formant écran et un miroir 125 incliné à 45°. La caméra numérique C recueille, via le renvoi angulaire optique opéré par le miroir incliné 125, les images ou ombres projetées sur l'écran dépoli 122.

Avantageusement, dans le dispositif centreur-bloqueur 100, ledit support de la lentille ophtalmique, lesdits moyens d'éclairement et lesdits moyens d'acquisition et d'analyse sont fixes les uns par rapport aux autres.

En outre, comme le montre la figure 3, il comporte un trajet optique unique entre lesdits moyens d'éclairement et lesdits moyens d'acquisition et d'analyse, ce qui présente l'avantage de réduire l'encombrement et les coûts de fabrication du dispositif et surtout de permettre d'obtenir une précision pérenne de mesure.

Le dispositif centreur-bloqueur 100 décrit ci-dessus permet la mise en œuvre d'un procédé pour assister un utilisateur à l'application d'une vignette adhésive 150 sur une face d'une lentille ophtalmique 103 avec son contour initial 400, notamment circulaire, avant débordage.

Ce procédé comporte les étapes suivantes (voir figure 4) :

Lors d'une étape 300, on fixe la lentille ophtalmique 103 avec son contour initial circulaire 400 dans un support formé plus particulièrement par le mécanisme de centrage 102 ou la plaque de support 121. Cette opération peut être suivie en temps réel par l'utilisateur sur l'écran de visualisation 105 du pupitre de travail 101. En effet, la lentille ophtalmique 103 est éclairée par des rayons de lumière parallèle 2 et le contour initial 400 de la lentille ophtalmique 103 est visible sur l'écran dépoli 122 et est pris en image par la caméra C. L'(es) image(s) acquis(es) est / sont transmise(s) sur l'écran de visualisation 105 par les moyens 200 de traitement d'image. Plus spécifiquement, les moyens 200 de traitement d'image peuvent détecter le contour initial de la lentille ophtalmique 103 et remplacer par exemple dans les images transmises à l'écran de visualisation 105 tous les pixels en dehors du contour initial détecté par des pixels d'une couleur prédéfinie comme par exemple le noir.

Par ailleurs, lors de la fixation de la lentille ophtalmique 103 sur le mécanisme de centrage 102 ou la pose sur la plaque de support 121, l'utilisateur a par exemple renseigné via une interface d'entrée (non représentée) les moyens 200 de traitement avec des données géométriques et caractéristiques de la lentille ophtalmique 103, en particulier la forme du contour final 402 (visible sur fig. 5 et 6) à réaliser à l'intérieur du contour initial 400 et la position et orientation par rapport à ce dernier.

Lors d'une étape 302, on détermine à partir de données géométriques du contour final 402 à réaliser de la lentille ophtalmique 103 une projection ou un positionnement du contour final 402 à l'intérieur du contour initial 400 de la lentille ophtalmique 103. Les données géométriques du contour final 402, ou données monture, sont obtenues soit d'une base de données, soit, directement ou indirectement, de la mesure d'un contour d'un cerclage de la monture de lunettes ou de la mesure d'un contour d'un verre de lunette de présentation initialement monté dans ladite monture. Par ailleurs, la détermination de la projection ou du positionnement du contour final 402 à l'intérieur du contour initial 400 de la lentille ophtalmique 103 est obtenue soit d'une base de donnée ou d'un fichier, ayant été déterminés dans une étape précédente, soit par calcul, au moyen d'un processeur, en prenant en compte lesdites données monture, des données de port et des données de centrage de la lentille ophtalmique. Les données de port expriment ici des grandeurs mesurées en condition de port, réelle ou virtuelle, de la monture par le porteur, ou utilisateur final. Les données de port sont par exemple liées à la position de la pupille du porteur par rapport à la position du contour de la lentille ophtalmique en condition de port. Ce sont par exemple les données dites de hauteur, d'écart pupillaire (PD), données boxing. Les données de centrage du verre expriment ici les données correspondant à la position de la pupille du porteur par rapport à la géométrie des surfaces optiques du verre de lunette. Ces données de centrage sont en général associées à un centre optique de la lentille ophtalmique, ou une marque de montage, une zone de vision de près, une zone de vision de loin... etc. Ces données de montage peuvent être issues d'une base de données ou d'un fichier ou être extraites au moyen de la machine de centrage, en identifiant, automatiquement ou manuellement, soit des micro cercles, soit des marquages à l'encre sur la lentille ophtalmique 103 à déborder, tels qu'une croix de montage ou un marqueur de centre optique... etc.

Puis lors d'une étape 304, on crée une aide visuelle pour l'utilisateur lui permettant d'appliquer la vignette adhésive 150 sur la lentille ophtalmique 103 avec son contour initial 400 avant débordage de sorte que la vignette adhésive 150 puisse être appliquée à l'intérieur du contour final 402 et à la position exacte du blocage. On affiche donc les images par exemple sur l'écran de visualisation 105 en superposant ou en y incrustant à ces images prises par la caméra C le contour final 402 de la lentille ophtalmique 103 comme aide visuelle. L'étape de formation d'une aide visuelle comprend donc la formation d'une image d'aide visuelle qui peut être affiché sur l'écran ou, selon un autre mode de réalisation, être projeté comme image par un projecteur d'images ou un laser sur la lentille ophtalmique 103.

La figure 5 montre un exemple d'un affichage d'un écran de visualisation 105 préliminaire à l'étape d'utilisation de l'aide visuelle de l'invention. Sur cette figure 5, les moyens 200 de traitement ont affiché une photo prise par la caméra C et remplacé les pixels en dehors du contour initial 400 par des pixels noirs. A l'intérieur du contour initial 400, les moyens 200 de traitement ont projeté un contour final 402 de la lentille ophtalmique 103 à réaliser. Ainsi, l'utilisateur est en mesure de vérifier par exemple que le positionnement du contour final de la lentille ophtalmique , du point de centrage, correspondant à un point de la lentille ophtalmique destiné à être face à la pupille du porteur en condition de port de la lentille ophtalmique, qui ont été déterminés par la machine sont en adéquation avec l'image de la lentille ophtalmique et en particulier de quelconques marques de montage visibles sur la lentille ophtalmique. Par ailleurs il est possible de vérifier que le positionnement du contour final de la lentille ophtalmique est bien inclus dans le contour initial de la lentille ophtalmique. Ici le point de centrage correspond à la croix blanche visible sur la photo.

Selon un mode de réalisation de l'invention, l'opérateur, ou un opticien manipulant le centreur bloqueur selon l'invention peut activer la fonction d'aide visuelle en sélectionnant sur l'écran de visualisation un bouton correspondant. Alternativement, la fonction aide visuelle peut être systématique ou préprogrammée. L'écran de visualisation change alors pour celui de la figure 6. Sur cet écran est alors affiché en continu des images prises par la caméra, en temps réel, sans nécessairement que les moyens 200 de traitement suppriment artificiellement les moyens de supports de la lentille ophtalmique. Les moyens de traitement 200 déterminent à l'intérieur de la projection ou le positionnement du contour final 402 la position théorique d'un gland de blocage 152 qui sera utilisé pour bloquer la lentille ophtalmique 103 avant débordage et détermine la position d'une aide visuelle indiquant à l'utilisateur une zone correspondant à la position souhaitée de collage de la vignette.

Dans certains cas, la vignette adhésive 150 possède un contour elliptique non circulaire avec un trou central, et les moyens 200 de traitement montrent sur l'écran de visualisation une aide visuelle sous forme d'un contour de vignette 406 et du trou central 404 incrustés dans l'image qui indique à l'intérieur du contour final 402 l'orientation de la vignette adhésive 150 à apposer. Ainsi, tout en regardant l'écran de visualisation 105, l'utilisateur est en mesure d'apposer de façon précise par marouflage la vignette adhésive 150. Dans ce cas, on comprend bien que l'aide visuelle est « en quelque sorte » immatérielle et réalisée par incrustation d'informations visuelles (ici l'image du contour 406 de la vignette et/ ou du contour final 402) qui sont affichées sur l'écran en même temps que le prise de vue de la caméra C de la lentille ophtalmique 103. Cette incrustation peut se faire en remplaçant certains pixels affichés par une couleur déterminée, par exemple du rouge ou du noir.

Selon une alternative non représentée, l'aide visuelle comprend un dispositif de marquage effaçable ou temporaire sur la lentille ophtalmique 103 avec son contour initial 400 qui indique le contour final 402 et/ou une zone 404 correspondant à la position du gland de blocage 152 lors de l'opération de débordage et/ou un contour de vignette 406. Il s'agit donc d'un marquage physique temporaire par apposition de matière.

De manière générale l'aide visuelle comporte des indicateurs de centrage de la vignette adhésive 150 et des indicateurs d'orientation de ladite vignette adhésive 150. Ainsi, dans l'exemple ci-dessus, le contour elliptique est à la fois un indicateur de l'orientation de la vignette adhésive 150, mais aussi un indicateur permettant de positionner de façon optimale le centre de la vignette adhésive. Ce deuxième aspect est renforcé par la présence d'une représentation 404 du trou présent au milieu de la vignette adhésive 150.

Cependant, au lieu de former une aide visuelle de contour similaire ou identique à la vignette utilisée, il est possible de former tout autre aide visuelle permettant un centrage et une orientation de l'aide visuelle. A titre d'exemples d'alternatives, l'aide visuel peut comporter une série de repères permettant dans un temps d'orienter correctement la vignette adhésive 150 selon son axe principal ou axe long (par le grand axe de l'ellipse si la vignette est elliptique), puis une autre série de repères permettant dans un second temps de positionner le centre de la vignette à la position souhaitée. Par exemple ce peut être la formation d'un ou plusieurs traits parallèles 411 à un axe long de tailles variées permettant de déduire un centre 413 comme cela est représenté à titre d'exemple sur la figure 7.

Ce peut être la formation de traits 415 selon un axe long et de traits 417 selon un axe court, les deux dits axes se croisant, les dits traits 415 et 417 pouvant comporter des indicateurs de fin de trait tels que flèches ou points. Alternativement il peut n'y avoir qu'une marque de centre de vignette au lieu de celle correspondant au contour de trou 404, par exemple au moyen d'un cercle et une ou plusieurs marques indiquant une direction d'axe long par rapport au centre, par exemple des traits (voir également figure 7). Alternativement ce peut être une combinaison totale ou partielle de plusieurs des exemples ci-dessus ou encore d'autres moyens alternatifs.

Selon certaines alternatives, le contour final 402 de la lentille ophtalmique est affiché lors de la formation de l'aide visuelle, par exemple par affichage sur un écran de visualisation. Selon d'autres alternatives, l'aide visuelle est formée ou affichée seule, sans présence du contour final de la lentille ophtalmique.

On comprend donc que la présente invention permet d'apposer au final, par exemple par un opérateur et par marouflage, de façon précise une vignette adhésive 150 sur une lentille ophtalmique 103 avant débordage pour permettre un maintien efficace lors des opérations de détourage.

Après ledit marouflage, le gland peut être fixé sur la vignette adhésive présente sur la lentille ophtalmique et celle-ci peut être détourée ou débordée de manière aisée.

## Revendications

1. Procédé pour assister un utilisateur à l'application par marouflage d'une vignette adhésive (150) sur une face d'une lentille ophtalmique (103) avec un contour initial (400) avant débordage comprenant :
- le maintien de la lentille ophtalmique (103) avec son contour initial (400) par un support (102 ; 121),
- la détermination à partir de données géométriques du contour final (402) à réaliser de la lentille ophtalmique (103) d'un positionnement du contour final (402) à l'intérieur du contour initial (400) de la lentille ophtalmique (103),
- la formation d'une aide visuelle pour l'utilisateur lui permettant d'appliquer par marouflage la vignette adhésive (150) sur la lentille ophtalmique (103) avec son contour initial (400) avant débordage de sorte que la vignette adhésive (150) puisse être appliquée par marouflage à l'intérieur du contour final (402).

2. Procédé selon la revendication 1, comprenant en plus la détermination à l'intérieur dudit positionnement du contour final (402) d'une position théorique du gland de blocage (152) pour bloquer la lentille ophtalmique (103) avant débordage, et l'aide visuelle correspondant à une zone (402) centrée sur la position théorique du gland de blocage (152) lors de l'opération de débordage et adaptée pour indiquer cette position.

3. Procédé selon l'une quelconque des revendications 1 ou 2, dans lequel l'aide visuelle possède une forme permettant d'indiquer une orientation et un centrage de la vignette adhésive à appliquer.

4. Procédé selon la revendication 3, dans lequel l'aide visuelle possède une forme correspondant au contour de la vignette adhésive à apposer (406).

5. Procédé selon l'une quelconque des revendications 1 à 4, dans le cas où la vignette adhésive (150) possède un contour elliptique non circulaire, dans lequel l'aide visuelle indique l'orientation de la vignette adhésive à apposer (406) correspondant à l'orientation du gland de blocage (152) lors de l'opération de débordage.

6. Procédé selon l'une quelconque des revendications 1 à 5, dans lequel l'étape de formation d'une aide visuelle comprend la formation d'une image d'aide visuelle.

7. Procédé selon l'une quelconque des revendications 1 à 6, comprenant la capture avec une caméra (C) en temps réel des images de la lentille ophtalmique (103) avec son contour initial (400), maintenu par le support (102 ; 121) et l'affichage en temps réel de ces images sur un écran de visualisation (105) en superposant à ces images prises l'aide visuelle ou en incrustant dans ces images prises l'aide visuelle.

8. Procédé selon la revendication 7, comprenant l'affichage du contour final (402) de la lentille ophtalmique (103) superposé aux dites images.

9. Procédé selon la revendication 6, dans lequel la formation d'une image d'aide visuelle comprend la projection d'une image d'une aide visuelle sur la lentille ophtalmique (103), en particulier avec un laser ou un projecteur d'images.

10. Procédé de débordage d'une lentille ophtalmique (103) comprenant
- la fourniture d'une lentille ophtalmique (103),
- la fourniture d'un gland (152),
- la fourniture d'une vignette adhésive (150),
- la formation d'une aide visuelle pour assister un utilisateur à l'application d'une vignette adhésive (150) sur une face d'une lentille ophtalmique (103) avec un contour initial (400) selon l'une quelconque des revendications 1 à 7, comprenant de plus
- le marouflage de la vignette adhésive (150) sur la lentille ophtalmique (103) avec son contour initial (400) avant débordage sensiblement centrée et orientée en fonction de l'aide visuelle,
- la fixation du gland (152) sur la vignette adhésive (150), ainsi que le débordage de la lentille ophtalmique (150) maintenue au moyen dudit gland (152) dans une machine de détourage.

11. Dispositif (100) de mise en œuvre d'un procédé selon l'une quelconque des revendications 1 à 10, comprenant
- un support (102, 121) pour maintenir la lentille ophtalmique (103) avec son contour initial (400),
- une unité (200) de traitement configurée pour déterminer à partir de données géométriques du contour final (402) à réaliser de la lentille ophtalmique (103) un positionnement du contour final (402) à l'intérieur du contour initial (400) de la lentille ophtalmique (103),
- une unité de formation d'une aide visuelle commandée par l'unité de traitement (200) et configurée pour permettre à un utilisateur d'appliquer par marouflage la vignette adhésive (150) sur la lentille ophtalmique (103) avec un contour initial (400) avant débordage de sorte que la vignette adhésive (150) puisse être appliquée à l'intérieur du contour final (402).

12. Dispositif selon la revendication 11, dans lequel l'unité de traitement (200) est configurée pour déterminer à l'intérieur du positionnement du contour final (402) la position théorique d'un gland de blocage (152) pour bloquer la lentille ophtalmique (103) lors de l'opération de débordage, et l'unité de formation de l'aide visuelle est configurée pour former une aide visuelle (406) centrée sur la position d'un gland de blocage (152), et adaptée pour indiquer cette position.

13. Dispositif selon l'une quelconque des revendications 11 à 12, lequel l'aide visuelle (406) a une forme correspondant à un contour de la vignette adhésive (150).

14. Dispositif selon l'une quelconque des revendications 11 à 12, dans lequel l'unité de formation de l'aide visuelle a une forme configurée pour permettre d'indiquer une orientation et un centrage de la vignette adhésive à appliquer par marouflage.

15. Dispositif selon l'une quelconque des revendications 11 à 14, dans lequel il comprend une caméra (C) configurée pour prendre en temps réel des images de la lentille ophtalmique (103) avec son contour initial (400) maintenu par le support (102, 121) et l'unité de formation de l'aide visuelle comprend un écran de visualisation (105) configuré pour un affichage en temps réel des images en y superposant ou incrustant l'aide visuelle.

16. Dispositif selon l'une quelconque des revendications 11 à 15, dans lequel l'unité de formation de l'aide visuelle est configurée pour un affichage de la zone (404) correspondant à la position du contour final (402) de la lentille ophtalmique (103) superposée aux dites images ou incrustée dans celles-ci.

## Patentansprüche

1. Verfahren zur Unterstützung eines Benutzers bei der Aufbringung durch Ankleben einer Klebevignette (150) auf eine Seite einer ophthalmischen Linse (103) mit einer Anfangskontur (400) vor der Randbearbeitung, umfassend:
- das Halten der ophthalmischen Linse (103) mit ihrer Anfangskontur (400) durch einen Träger (102; 121),
- das Bestimmen, anhand geometrischer Daten der herzustellenden Endkontur (402) der ophthalmischen Linse (103), einer Positionierung der Endkontur (402) innerhalb der Anfangskontur (400) der ophthalmischen Linse (103),
- das Bilden einer visuellen Hilfe für den Benutzer, die es ihm ermöglicht, die Klebevignette (150) durch Ankleben auf die ophthalmische Linse (103) mit ihrer Anfangskontur (400) vor der Randbearbeitung aufzubringen, damit die Klebevignette (150) durch Ankleben innerhalb der Endkontur (402) aufgebracht werden kann.

2. Verfahren nach Anspruch 1, außerdem umfassend das Bestimmen, innerhalb der Positionierung der Endkontur (402), einer theoretischen Position des Blockstücks (152) zum Blocken der ophthalmischen Linse (103) vor der Randbearbeitung, und wobei die visuelle Hilfe einem Bereich (402) entspricht, der auf die theoretische Position des Blockstücks (152) beim Randbearbeitungsvorgang zentriert ist, und geeignet ist, diese Position anzugeben.

3. Verfahren nach einem der Ansprüche 1 oder 2, wobei die visuelle Hilfe eine Form aufweist, die es ermöglicht, eine Ausrichtung und eine Zentrierung der aufzubringenden Klebevignette anzugeben.

4. Verfahren nach Anspruch 3, wobei die visuelle Hilfe eine Form aufweist, die der Kontur der anzuklebenden Klebevignette (406) entspricht.

5. Verfahren nach einem der Ansprüche 1 bis 4, in dem Fall, dass die Klebevignette (150) eine ellipsenförmige, nicht kreisförmige Kontur aufweist, wobei die visuelle Hilfe die Ausrichtung der anzuklebenden Klebevignette (406) angibt, die der Ausrichtung des Blockstücks (152) beim Randbearbeitungsvorgang entspricht.

6. Verfahren nach einem der Ansprüche 1 bis 5, wobei der Schritt des Bildens einer visuellen Hilfe das Bilden eines visuellen Hilfsbilds umfasst.

7. Verfahren nach einem der Ansprüche 1 bis 6, umfassend das Aufnehmen der Bilder der ophthalmischen Linse (103) mit ihrer Anfangskontur (400), die vom Träger (102; 121) gehalten wird, mit einer Kamera (C) in Echtzeit, und das Anzeigen dieser Bilder auf einem Visualisierungsschirm (105) in Echtzeit durch Überlagerung dieser aufgenommenen Bilder mit der visuellen Hilfe oder Einbettung der visuellen Hilfe in diese aufgenommenen Bilder.

8. Verfahren nach Anspruch 7, umfassend das Anzeigen der Endkontur (402) der ophthalmischen Linse (103), mit der die Bilder überlagert sind.

9. Verfahren nach Anspruch 6, wobei das Bilden eines visuellen Hilfsbilds das Projizieren eines Bilds einer visuellen Hilfe auf die ophthalmische Linse (103) umfasst, insbesondere mit einem Laser oder einem Bildprojektor.

10. Verfahren zur Randbearbeitung einer ophthalmischen Linse (103), umfassend
- das Bereitstellen einer ophthalmischen Linse (103),
- das Bereitstellen eines Blockstücks (152),
- das Bereitstellen einer Klebevignette (150),
- das Bilden einer visuellen Hilfe zur Unterstützung eines Benutzers bei der Aufbringung einer Klebevignette (150) auf einer Seite einer ophthalmischen Linse (103) mit einer Anfangskontur (400) nach einem der Ansprüche 1 bis 7, außerdem umfassend
- das Ankleben der Klebevignette (150) auf der ophthalmischen Linse (103) mit ihrer Anfangskontur (400) vor der Randbearbeitung im Wesentlichen zentriert und ausgerichtet nach der visuellen Hilfe,
- das Befestigen des Blockstücks (152) auf der Klebevignette (150) sowie die Randbearbeitung der ophthalmischen Linse (150), die mittels des Blockstücks (152) gehalten wird, in einer Konturfräsmaschine.

11. Vorrichtung (100) zur Durchführung eines Verfahrens nach einem der Ansprüche 1 bis 10, umfassend
- einen Träger (102, 121) zum Halten der ophthalmischen Linse (103) mit ihrer Anfangskontur (400),
- eine Bearbeitungseinheit (200), die dazu ausgebildet ist, anhand geometrischer Daten der herzustellenden Endkontur (402) der ophthalmischen Linse (103) eine Positionierung der Endkontur (402) innerhalb der Anfangskontur (400) der ophthalmischen Linse (103) zu bestimmen,
- eine Einheit zur Bildung einer visuellen Hilfe, die von der Bearbeitungseinheit (200) gesteuert wird und dazu ausgebildet ist, es einem Benutzer zu ermöglichen, die Klebevignette (150) durch Ankleben auf der ophthalmischen Linse (103) mit einer Anfangskontur (400) vor der Randbearbeitung aufzubringen, damit die Klebevignette (150) innerhalb der Endkontur (402) aufgebracht werden kann.

12. Vorrichtung nach Anspruch 11, wobei die Bearbeitungseinheit (200) dazu ausgebildet ist, innerhalb der Positionierung der Endkontur (402) die theoretische Position eines Blockstücks (152) zum Blocken der ophthalmischen Linse (103) beim Randbearbeitungsvorgang zu bestimmen, und die Einheit zur Bildung der visuellen Hilfe dazu ausgebildet ist, eine visuelle Hilfe (406) zu bilden, die auf die Position eines Blockstücks (152) zentriert ist und geeignet ist, diese Position anzugeben.

13. Vorrichtung nach einem der Ansprüche 11 bis 12, wobei die visuelle Hilfe (406) eine Form aufweist, die einer Kontur der Klebevignette (150) entspricht.

14. Vorrichtung nach einem der Ansprüche 11 bis 12, wobei die Einheit zur Bildung der visuellen Hilfe eine Form aufweist, die dazu ausgebildet ist, es zu ermöglichen, eine Ausrichtung und eine Zentrierung der durch Ankleben aufzubringenden Klebevignette anzugeben.

15. Vorrichtung nach einem der Ansprüche 11 bis 14, wobei sie eine Kamera (C) umfasst, die dazu ausgebildet ist, in Echtzeit Bilder der ophthalmischen Linse (103) mit ihrer Anfangskontur (400), die vom Träger (102, 121) gehalten wird, in Echtzeit aufzunehmen, und die Einheit zur Bildung der visuellen Hilfe einen Visualisierungsschirm (105) umfasst, der für eine Echtzeitanzeige der Bilder durch Überlagerung der visuellen Hilfe damit oder Einbettung derselben darin ausgebildet ist.

16. Vorrichtung nach einem der Ansprüche 11 bis 15, wobei die Einheit zur Bildung der visuellen Hilfe für eine Anzeige des Bereichs (404) ausgebildet ist, der der Position der Endkontur (402) der ophthalmischen Linse (103) entspricht, der den Bildern überlagert oder in diese eingebettet ist.

## Claims

1. Method for assisting a user in applying an adhesive sticker (150) by roller-pressing to a face of an ophthalmic lens (103) with an initial contour (400) prior to edging, the method comprising:
- maintaining the ophthalmic lens (103) with its initial contour (400) using a support (102; 121),
- determining, from geometric data of the final contour (402) to be produced for the ophthalmic lens (103), a positioning of the final contour (402) inside the initial contour (400) of the ophthalmic lens (103),
- forming a visual aid for the user, allowing them to apply the adhesive sticker (150) by roller-pressing to the ophthalmic lens (103) with its initial contour (400) prior to edging, such that the adhesive sticker (150) can be applied by roller-pressing inside the final contour (402).

2. Method according to Claim 1, further comprising determining, within said positioning of the final contour (402), a theoretical position of the block (152) for blocking the ophthalmic lens (103) prior to edging, and the visual aid corresponding to a zone (402) centred on the theoretical position of the block (152) during the edging operation and adapted to indicate this position.

3. Method according to either of Claims 1 and 2, in which the visual aid has a shape making it possible to indicate an orientation and a centring of the adhesive sticker that is to be applied.

4. Method according to Claim 3, in which the visual aid has a shape corresponding to the contour of the adhesive sticker that is to be affixed (406).

5. Method according to any one of Claims 1 to 4, in the case where the adhesive sticker (150) has a non-circular elliptical contour, in which the visual aid indicates the orientation of the adhesive sticker to be affixed (406) corresponding to the orientation of the block (152) during the edging operation.

6. Method according to any one of Claims 1 to 5, in which the step of forming a visual aid comprises forming a visual aid image.

7. Method according to any one of Claims 1 to 6, comprising capturing with a camera (C), in real time, images of the ophthalmic lens (103) with its initial contour (400), maintained by the support (102; 121), and the real-time display of these images on a viewing screen (105) by superimposing the visual aid on these captured images or by embedding the visual aid in these captured images.

8. Method according to Claim 7, comprising displaying the final contour (402) of the ophthalmic lens (103) superimposed on said images.

9. Method according to Claim 6, in which forming a visual aid image comprises projecting an image of a visual aid onto the ophthalmic lens (103), in particular with a laser or an image projector.

10. Method for edging an ophthalmic lens (103), comprising
- providing an ophthalmic lens (103),
- providing a block (152),
- providing an adhesive sticker (150),
- forming a visual aid in order to assist a user in applying an adhesive sticker (150) to a face of an ophthalmic lens (103) with an initial contour (400) according to any one of Claims 1 to 7, further comprising
- roller-pressing the adhesive sticker (150) onto the ophthalmic lens (103) with its initial contour (400) prior to edging, substantially centred and oriented according to the visual aid,
- fixing the block (152) on the adhesive sticker (150), and also
- edging the ophthalmic lens (150), maintained by means of said block (152), in a trimming machine.

11. Device (100) for implementing a method according to any one of Claims 1 to 10, comprising
- a support (102, 121) for maintaining the ophthalmic lens (103) with its initial contour (400),
- a processing unit (200) configured to determine, from geometric data of the final contour (402) to be produced for the ophthalmic lens (103), a positioning of the final contour (402) inside the initial contour (400) of the ophthalmic lens (103),
- a unit for forming a visual aid controlled by the processing unit (200) and configured to allow a user to apply the adhesive sticker (150) by roller-pressing to the ophthalmic lens (103) with an initial contour (400) prior to edging, such that the adhesive sticker (150) can be applied inside the final contour (402).

12. Device according to Claim 11, in which the processing unit (200) is configured to determine, within the positioning of the final contour (402), the theoretical position of a block (152) for blocking the ophthalmic lens (103) during the edging operation, and the unit for forming the visual aid is configured to form a visual aid (406) centred on the position of a block (152) and adapted to indicate this position.

13. Device according to either of Claims 11 and 12, in which the visual aid (406) has a shape corresponding to a contour of the adhesive sticker (150).

14. Device according to either of Claims 11 and 12, in which the unit for forming the visual aid has a shape configured to permit indication of an orientation and a centring of the adhesive sticker that is to be applied by roller-pressing.

15. Device according to any one of Claims 11 to 14, in which it comprises a camera (C) configured to take real-time images of the ophthalmic lens (103) with its initial contour (400) maintained by the support (102, 121), and the unit for forming the visual aid comprises a viewing screen (105) configured for real-time display of the images by superimposing the visual aid on them or by embedding of the visual aid therein.

16. Device according to any one of Claims 11 to 15, in which the unit for forming the visual aid is configured to display the zone (404) corresponding to the position of the final contour (402) of the ophthalmic lens (103) superimposed on said images or embedded in them.
